# EUROPÄISCHE PATENTSCHRIFT

(11) **EP 2 659 100 B1**
(45) Veröffentlichungstag und Bekanntmachung des Hinweises auf die Patenterteilung: **31.10.2018**
(21) Anmeldenummer: 11801602.1
(22) Anmeldetag: 15.12.2011
(51) Int. Cl.: F01L 9/02, F01L 1/26

(54) **HYDRAULISCHES VENTILBETÄTIGUNGSMODUL**
MODULAR HYDRAULIC VALVE DRIVE
DISPOSITIF MODULAIRE DE COMMANDE DE SOUPAPE HYDRAULIQUE

(30) Priorität: 30.12.2010 DE 102010064380; 10.03.2011 DE 102011013606
(43) Veröffentlichungstag der Anmeldung: 06.11.2013
(73) Patentinhaber: Robert Bosch GmbH, 70469 Stuttgart (DE)
(72) Erfinder: COCHOY, Olaf, 63739 Aschaffenburg (DE); DÖRR, Heribert, 97854 Hausen (DE); FISCHER, Helmut, 63589 Linsengericht (DE)
(74) Vertreter: Thürer, Andreas
(86) Internationale Anmeldenummer: PCT/EP2011/006324
(87) Internationale Veröffentlichungsnummer: WO 2012/089308

(56) Entgegenhaltungen:
- WO-A1-98/36167
- DE-A1- 10 234 098
- DE-A1- 10 239 118
- DE-C1- 10 105 253
- DE-C1- 19 809 928
- US-B1- 6 374 784

## Beschreibung

Die Erfindung bezieht sich auf ein elektrohydraulisches Betätigungsmodul zur Betätigung von Gaswechselventilen einer Brennkraftmaschine mit einem Zylinderkopf, der hydraulische Ventilsteller aufweist, die jeweils einen auf das Gaswechselventil wirkenden Stellkolben besitzen, der in einem Stellzylinder bewegbar gefUhrt ist und einen von dem Stellkolben begrenzten hydraulische Arbeitsraum aufweist, wobei der Arbeitsraum über Steuerventile mit einem unter Druck stehenden Fluid beaufschlagbar oder druckentlastbar ist, wodurch von dem Stellkolben ein Ventilglied eines der Gaswechselventile bewegbar beaufschlagbar ist und wobei die Steuerventile von einer elektronischen Steuereinheit ansteuerbar sind.

Bei derartigen Betätigungsmodulen ist es bekannt von einer separat angeordneten gemeinsamen elektronischen Motorsteuerung aus die Hubhöhe und das Timing aller Gaswechselventile der Brennkraftmaschine anzusteuern.

Die WO1998036167A1 beschreibt ein Steuermodul, dass Einlassventile und Auslassventile einer Brennkammer steuert. US 6,374,784 B1 beschreibt ein Ventilsteuermechanismus für Ventile interner Verbrennungsmaschinen.

Aufgabe der Erfindung ist es ein hydraulischen Betätigungsmodul der eingangs genannten Art zu schaffen, das eine variable Ansteuerung der Gaswechselventile ermöglicht.

Diese Aufgabe wird erfindungsgemäß dadurch gelöst, daß jedem Verbrennungszylinder der Brennkraftmaschine ein eine separate Baueinheit bildendes Zylinderkopfmodul zugeordnet ist, das aus der elektronischen Steuereinheit und den hydraulischen Ventilstellern sowie den Steuerventilen besteht und das eine Anschlußfläche aufweist, an der das Zylinderkopfmodul mit dem jeweiligen Zylinderkopf verbindbar ist.

Durch diese Ausbildung sind die einzelnen Gaswechselventile variabel sowohl in ihrer Hubhöhe als auch in ihrem Timing ansteuerbar.

Damit ist eine Reduzierung der Emissionswerte und Verbräuche der Brennkraftmaschine sowie eine Anpassung der Ventilsteuerzeiten bei unterschiedlichen Lasten und Treibstoffarten und -qualitäten erreichbar. Bei Großmotoren ist der Entfall der Nockenwelle bei gleichzeitiger Erhöhung der Variabilität der Gaswechselventile möglich, wodurch sich zum Einen der mechanische Aufbau des Motors vereinfacht und zum anderen unterschiedliche Zylinderzahlen (Reihen- und V-Motore) modular bestücken lassen.

Das erfindungsgemäße Zylinderkopfmodul ist ein leicht montierbares eigenständig funktionierendes und im Servicefall austauschbares Modul, in dem die Mechanik, die Hydraulik und die Elektronik zu einem busfähigen Aktuator gebündelt sind.

Das Zylinderkopfmodul kann ein gemeinsames Gehäuse zur Aufnahme der elektronischen Steuereinheit, der Wegmessung des Stellkolbens und der hydraulischen Ventilsteller sowie der Steuerventile aufweisen.

Es ist aber auch möglich, daß das Zylinderkopfmodul aus mehreren miteinander verbindbaren Teilmodulen besteht, von denen ein erstes Teilmodul ein die elektronische Steuereinheit aufweisendes Elektronikmodul ist.

Dabei kann ein zweites Teilmodul des Zylinderkopfmoduls ein die hydraulischen Ventilsteller und/oder die Steuerventile aufweisendes Hydraulikmodul sein.

Die elektronische Steuereinheit kann einen elektrischen Verstärker zur Verstärkung der die Steuerventile ansteuernden Signale aufweisen.

Weist die elektronische Steuereinheit einen mit einer Gleichstromquelle verbindbaren DC-DC Hochsetzsteller auf, durch den der elektrische Verstärker mit Gleichstrom versorgbar ist, so wird eine erhöhte Spannung für eine schnelle Schaltbewegung der Schaltvorgänge der Steuerventile bereitgestellt.

Zur Regelung in einem geschlossenen Regelkreis führt es, wenn der elektronischen Steuereinheit Temperatursignale und/oder Drucksignale und/oder Winkelstellungssignale einer Kurbelwelle und/oder Hubsignale der Stellkolben zuleitbar sind.

Die elektronische Steuereinheit kann eine Reglereinheit aufweisen, durch die der Ventilzustand erfaßbar und/oder die Bewegung des Ventilstellers regelbar und/oder die als Magnetventile ausgebildeten Steuerventile ansteuerbar sind.
Das Ventilglied des Gaswechselventils kann von einer mit dem Stellkolben verbundenen, aus dem Stellzylinder des Ventilstellers herausgeführten Kolbenstange in Ventilöffnungsrichtung beaufschlagbar sein.

Um eine einfache Schmierölversorgung für die Gaswechselmechanik zu erreichen, kann von dem in Ausfahrrichtung druckbeaufschlagbaren Arbeitsraum des Ventilstellers eine eine Drossel aufweisende Schmierölbohrung durch den Stellkolben und die Kolbenstange zu dem nach außen ragenden freien Ende der Kolbenstange geführt sein.

In einer Ausbildungsmöglichkeit ist der hydraulische Ventilsteller ein einfach wirkender Plungerzylinder und in einer anderen Ausbildungsmöglichkeit ein Differentialzylinder.

Weist das Hydraulikmodul an seiner den Gaswechselventilen zugewandten Seite Ausnehmungen auf, in die die dem Verbrennungszylinder abgewandten Bereiche der Gaswechselventile hineinragen, so ist eine geringe Baugröße erreichbar.

Zu einer permanenten spielfreien Anlage der Kolbenstange des Ventilstellers an der Gaswechselmechanik führt es, wenn der oder die hydraulischen Arbeitsräume des hydraulischen Ventilstellers über ein Vorspannventil mit Niederdruck verbindbar sind.

Um durch Robustheit und Zuverlässigkeit eine hohe Funktionssicherheit zu gewährleisten, können die Steuerventile zum Entlasten der Arbeitsräume von dem unter Druck stehenden Fluid redundant angeordnet sein.

Zur Reduzierung des Verschleißes der Gaswechselventile insbesondere des Ventilsitzes im Zylinderkopf kann die Auftreffgeschwindigkeit mittels hydraulischer Endlagendämpfung und/ oder mittels eines Wegeventils oder elektronischer Maßnahmen in der Ansteuerung der Steuerventile reduziert oder begrenzt werden.

Damit wird ein Blockieren der ausgefahrenen Kolbenstange des Ventilstellers und somit eine Kollision der Kolben der Brennkraftmaschine mit den Schließgliedern der Gaswechselventile vermieden.

Dazu dient auch, wenn die Steuerventile im stromlosen Zustand im Rücklauf offen und im Vorlauf geschlossen sind.

Eine exakte quasi analoge oder pulsweitenmodulierte Ansteuerung wird erreicht, wenn die Steuerventile getaktete Schaltventile sind.

Der oder die Arbeitsräume des hydraulischen Ventilstellers können parallel und hubabhängig über eine eine Drossel aufweisende Entlastungsleitung mit einer Versorgungsleitung verbindbar sein.

Ein Ausführungsbeispiel der Erfindung ist in der Zeichnung dargestellt und wird im folgenden näher beschrieben. Die einzige Figur der Zeichnung zeigt eine Prinzipdarstellung eines hydraulischen Betätigungsmoduls eines Zylinderkopfes zur Betätigung von Gaswechselventilen einer Brennkraftmaschine.

Das dargestellte Zylinderkopfmodul 35 besteht aus einem Elektronikmodul mit einer elektronischen Steuereinheit 1 und einem mit der elektronischen Steuereinheit 1 verbunden Hydraulikmodul 2.

Jedem Verbrennungszylinder einer Brennkraftmaschine ist ein eigenes Zylinderkopfmodul 35 zugeordnet.

Die elektronische Steuereinheit 1 weist einen DC-DC-Hochsetzsteller 3 auf, dem von einer nicht dargestellten äußeren Gleichstromquelle Gleichstrom zugeleitet wird.

Weiterhin ist in der elektronischen Steuereinheit 1 ein Regler 4 angeordnet, dem von außerhalb des Zylinderkopfmoduls 35 über einen Bus Informationen einer Motorsteuerungselektronik sowie von externen Sensorsignalen über den Systemdruck, den Niederdruck und die Öltemperatur zugeführt werden.

Weiterhin erhält der Regler 4 von einer Sensoreinheit 5 Informationen über interne Sensorsignale wie den von Hubsensoren 6 erfaßten Hubsignalen.

Aufgrund der zugeführten Informationen werden von dem Rechner Ansteuersignale zum Ansteuern von Steuerventilen des Hydraulikmoduls 2 ermittelt und über einen Verstärker 7 den Steuerventilen zugeführt.

Die Steuerventile sind als elektrisch betätigbare 2/2-Wegeventile ausgebildet.

Von extern ist eine Systemdruckleitung 8 des Hydraulikmoduls 2 mit einem Systemdruck beaufschlagbar. Dazu saugt eine Vorförderpumpe 9 Öl aus einem Behälter 10 an und fördert es über einen Kühler 15 und einen Filter 16 zu einer Hauptpumpe 11, die den Vorförderdruck auf einen Systemdruck erhöht, mit dem ein Druckspeicher 14 und die Systemdruckleitung 8 beaufschlagt wird.

Eine Niederdruckleitung 12 des Hydraulikmoduls 2 führt zu einem externen Speicher 13, der wiederum mit der Druckseite der Vorförderpumpe 9 verbunden ist.

Die Systemdruckleitung 8 führt zu zwei Steuerventilschaltungen, die eingangsseitig ein elektronisch betätigbares erstes 2/2-Wegeventil 17, 17' aufweisen, das im stromlosen Zustand geschlossen ist.

Die Ausgänge der ersten 2/2-Wegeventile 17, 17' sind jeweils über ein elektrisch betätigbares zweites 2/2-Wegeventil 18, 18' und ein elektrisch betätigbares drittes 2/2-Wegeventil 19, 19', die stromlos offen sind, mit der Niederdruckleitung 12 verbindbar.

Weiterhin ist der Ausgang jedes 2/2-Wegeventils 17, 17' über eine Leitung 24, 24' mit einem in Ausfahrrichtung druckbeaufschlagbaren Arbeitsraum 20, 20' jeweils eines Ventilstellers 21, 21' verbunden, der als einfach wirkender Plungerzylinder ausgebildet ist.

Vom Boden des Arbeitsraums 20, 20' führt eine Entlastungsleitung 22, 22' über eine Drossel 23, 23' zur Leitung 24, 24'.

Von Hubsensoren 6, 6' am Boden des Arbeitsraumes 20, 20' wird die Position der Stellkolben 26, 26' des Ventilstellers 21, 21' erfaßt und entsprechende Signale der Sensoreinheit 5 zugeleitet.
Die einseitig aus dem Ventilsteller 21, 21' herausgeführte Kolbenstange 27, 27' liegt an einem Teller 28, 28' an, durch den jeweils ein Paar Ventilglieder 29, 29' entgegen Federkräften in Öffnungsrichtung bewegbar beaufschlagbar sind.

Die Ventilglieder 29 sind Einlaßventile und die Ventilglieder 29' sind Auslaßventile von Gaswechselventilen 33, 33' der Brennkraftmaschine.

Von jedem Arbeitsraum 20, 20' führt eine eine Drossel 30, 30' aufweisende Schmierölbohrung 31, 31' durch den Stellkolben 26, 26' und die Kolbenstange 27, 27' zu dem nach außen ragenden freien Ende der Kolbenstange 27, 27', um die Reibung zwischen diesem freien Ende und dem Teller 28 durch Öl des Arbeitsraums 20, 20' zu reduzieren.

Das Hydraulikmodul 2 weist an seiner den Gaswechselventilen 33, 33' zugewandten Anschlußfläche 36 Ausnehmungen 32, 32' auf, in die die dem jeweiligen Verbrennungszylinder abgewandten Bereiche der Gaswechselventile 33, 33' hineinragen.

Im Betrieb steht an den ersten 2/2-Wegeventilen 17, 17' der Systemdruck in der Systemdruckleitung 8 an.

Entsprechend der Ansteuerung durch die elektronische Steuereinheit werden alternierend das erste 2/2-Wegeventil 17 und das erste 2/2-Wegeventil 17' geöffnet, so daß entsprechend alternierend eine Druckbeaufschlagung des Arbeitsraumes 20 und des Arbeitraumes 20' erfolgt, wodurch die Gaswechselventile 33 und 33' alternierend geöffnet und geschlossen werden.

Zur Öffnung der Einlaßventile sind bei geöffnetem ersten 2/2-Wegeventil 17 die zweiten 2/2-Wegeventile 18, 18' geschlossen. Zur gleichen Zeit ist zum Schließen der Auslaßventile das erste 2/2-Wegeventil 17' geschlossen und die dritten 2/2-Wegeventile 19, 19' geöffnet.

Zum Schließen der Einlaßventile und Öffnen der Auslaßventile ist die Ansteuerung der 2/2-Wegeventile entgegengesetzt.

Die exakten Schaltzeiten der Wegeventile 17, 17', 18, 18', 19, 19', die auch überlappend sein können, werden durch die elektrische Steuereinheit 1 bestimmt.

Damit bei nicht vom Systemdruck beaufschlagten Arbeitsräume 20, 20' die Kolbenstangen 27, 27' mit ihren freien Enden immer in Anlage an den Tellern 28, 28' sind, ist in der Niederdruckleitung 12 ein Vorspannventil 34 angeordnet, wodurch die Niederdruckleitung 12 und die Arbeitsräume 20, 20' nie drucklos sind und die Anlage der Kolbenstange 27, 27' an den Tellern 28, 28' permanent sichergestellt wird.

### Bezugszeichenliste

- 1: elektronische Steuereinheit
- 2: Hydraulikmodul
- 3: DC-DC-Hochsetzsteller
- 4: Regler
- 5: Sensoreinheit
- 6: Hubsensor
- 6': Hubsensor
- 7: Verstärker
- 8: Systemdruckleitung
- 9: Vorförderpumpe
- 10: Behälter
- 11: Hauptpumpe
- 12: Niederdruckleitung
- 13: Speicher
- 14: Druckspeicher
- 15: Kühler
- 16: Filter
- 17: erstes 2/2-Wegeventil
- 17': erstes 2/2-Wegeventil
- 18: zweites 2/2-Wegeventil
- 18': zweites 2/2-Wegeventil
- 19: drittes 2/2-Wegeventil
- 19': drittes 2/2-Wegeventil
- 20: Arbeitsraum
- 20': Arbeitsraum
- 21: Ventilsteller
- 21': Ventilsteller
- 22: Entlastungsleitung
- 22': Entlastungsleitung
- 23: Drossel
- 23': Drossel
- 24: Leitung
- 24': Leitung
- 26: Stellkolben
- 26': Stellkolben
- 27: Kolbenstange
- 27': Kolbenstange
- 28: Teller
- 28': Teller
- 29: Ventilglieder
- 29': Ventilglieder
- 30: Drossel
- 30': Drossel
- 31: Schmierölbohrung
- 31': Schmierölbohrung
- 32: Ausnehmung
- 32': Ausnehmung
- 33: Gaswechselventil
- 33': Gaswechselventil
- 34: Vorspannventil
- 34': Vorspannventil
- 35: Zylinderkopfmodul
- 36: Anschlußfläche

## Patentansprüche

1. Elektrohydraulisches Betätigungsmodul zur Betätigung von Gaswechselventilen (33, 33') einer Brennkraftmaschine mit einem Zylinderkopf, der hydraulische Ventilsteller (21, 21') aufweist, die jeweils einen auf das Gaswechselventil (33, 33') wirkenden Stellkolben (26, 26') besitzen, der in einem Stellzylinder bewegbar geführt ist und einen von dem Stellkolben (26, 26') begrenzten hydraulischen Arbeitsraum (20, 20') aufweist, wobei der Arbeitsraum (20, 20') über Steuerventile mit einem unter Druck stehenden Fluid beaufschlagbar oder druckentlastbar ist, wodurch von dem Stellkolben (26, 26') ein Ventilglied (29, 29') eines der Gaswechselventile (33, 33') entgegen Federkräften in Ventilöffnungsrichtung bewegbar beaufschlagbar ist, wobei das Ventilglied (29, 29') des Gaswechselventils (33, 33') von einer mit dem Stellkolben (26, 26') verbundenen, aus dem Stellzylinder des Ventilstellers (21, 21') herausgeführten Kolbenstange (27, 27') in Ventilöffnungsrichtung beaufschlagbar ist, und wobei die Steuerventile von einer elektronischen Steuereinheit ansteuerbar sind, wobei jedem Verbrennungszylinder der Brennkraftmaschine ein eine separate Baueinheit bildendes Zylinderkopfmodul(35) zugeordnet ist, das aus der elektronischen Steuereinheit (1) mit den hydraulischen Ventilstellern und den Steuerventilen besteht und das eine Anschlussfläche (36) aufweist, an der das Zylinderkopfmodul (35) mit dem jeweiligen Zylinderkopf verbindbar ist, **dadurch gekennzeichnet, dass** die Kolbenstange (27,27') an einem Teller (28,28') anliegt, durch den jeweils ein Paar Ventilglieder (29,29') entgegen den Federkräften in Ventilöffnungsrichtung bewegbar beaufschlagbar sind, wobei das Zylinderkopfmodul (35) aus mehreren miteinander verbindbaren Teilmodulen besteht, von denen ein erstes Teilmodul ein die elektronische Steuereinheit (1) aufweisendes Elektronikmodul ist, ein zweites Teilmodul des Zylinderkopfmoduls (35) ein die hydraulischen Ventilsteller und/oder die Steuerventile aufweisendes Hydraulikmodul (2) ist, wobei das Hydraulikmodul (2) an seiner den Gaswechselventilen (33,33') zugewandten Seite Ausnehmungen (32, 32') aufweist, in die die dem Verbrennungszylinder abgewandten Bereiche der Gaswechselventile (33,33') hineinragen.

2. Betätigungsmodul nach Anspruch 1, **dadurch gekennzeichnet, dass** das Zylinderkopfmodul ein gemeinsames Gehäuse zur Aufnahme der elektronischen Steuereinheit, der Wegmessung des Stellkolbens und der hydraulischen Ventilsteller sowie der Steuerventile aufweist.

3. Betätigungsmodul nach einem der vorhergehenden Ansprüche, **dadurch gekennzeichnet, dass** die elektronische Steuereinheit (1) einen elektrischen Verstärker (7) zur Verstärkung der die Steuerventile ansteuernden Signale aufweist.

4. Betätigungsmodul nach einem der vorhergehenden Ansprüche, **dadurch gekennzeichnet, dass** die elektronische Steuereinheit (1) einen mit einer Gleichstromquelle verbindbaren DC-DC Hochsetzsteller (3) aufweist, durch den der elektrische Verstärker (7) mit Gleichstrom versorgbar ist.

5. Betätigungsmodul nach einem der vorhergehenden Ansprüche, **dadurch gekennzeichnet, dass** der elektronischen Steuereinheit (1) Temperatursignale und/oder Drucksignale und/oder Winkelstellungssignale einer Kurbelwelle und/oder Hubsignale der Stellkolben zuleitbar sind.

6. Betätigungsmodul nach einem der vorhergehenden Ansprüche, **dadurch gekennzeichnet, dass** die elektronische Steuereinheit (1) eine Reglereinheit (4) aufweist, durch die der Ventilzustand erfassbar und/oder die Bewegung des Ventilstellers regelbar und/oder die als Magnetventile ausgebildeten Steuerventile ansteuerbar sind.

7. Betätigungsmodul nach Anspruch 6, **dadurch gekennzeichnet, dass** von dem in Ausfahrrichtung druckbeaufschlagbaren Arbeitsraum (20, 20') des Ventilstellers (21, 21') eine eine Drossel (30, 30') aufweisende Schmierölbohrung (31, 31') durch den Stellkolben (26, 26') und die Kolbenstange (27,27') zu dem nach außen ragenden freien Ende der Kolbenstange (27,27') geführt ist.

8. Betätigungsmodul nach einem der vorhergehenden Ansprüche, **dadurch gekennzeichnet, dass** der oder die hydraulischen Arbeitsräume (20, 20') des hydraulischen Ventilstellers (21, 21') über ein Vorspannventil (34) mit Niederdruck verbindbar sind.

9. Betätigungsmodul nach einem der vorhergehenden Ansprüche, **dadurch gekennzeichnet, dass** die Steuerventile zum Entlasten der Arbeitsräume (20, 20') von dem unter Druck stehenden Fluid redundant angeordnet sind.

10. Betätigungsmodul nach einem der vorhergehenden Ansprüche, **dadurch gekennzeichnet, dass** die Steuerventile getaktete Schaltventile sind.

11. Betätigungsmodul nach einem der vorhergehenden Ansprüche, **dadurch gekennzeichnet, dass** der oder die hydraulischen Arbeitsräume (20, 20') des hydraulischen Verstellers (21, 21') parallel und hubabhängig über eine Drossel (23, 23') aufweisende Entlastungsleitung (22, 22') mit einer Versorgungsleitung (24, 24') verbindbar sind.

## Claims

1. Electrohydraulic operating module for operating gas-exchange valves (33, 33') of an internal combustion engine having a cylinder head which has hydraulic valve actuators (21, 21') which have in each case one actuating piston (26, 26'), which actuating piston (26, 26') acts on the gas-exchange valve (33, 33') and is guided in movable fashion in an actuating cylinder and has a hydraulic working chamber (20, 20') delimited by the actuating piston (26, 26'), wherein the working chamber (20, 20') can be charged with a pressurized fluid or relieved of pressure via control valves, whereby a valve element (29, 29') of one of the gas exchange valves (33, 33') can be acted on by the actuating piston (26, 26') so as to be movable counter to spring forces in a valve opening direction, wherein the valve element (29, 29') of the gas-exchange valve (33, 33') can be acted on in the valve opening direction by a piston rod (27, 27') which is connected to the actuating piston (26, 26') and which is led out of the actuating cylinder of the valve actuator (21, 21'), and wherein the control valves are activatable by an electronic control unit, wherein each combustion cylinder of the internal combustion engine is assigned a cylinder head module (35) which forms a separate structural unit, which cylinder head module (35) is composed of the electronic control unit (1) with the hydraulic valve actuators and the control valves and has an attachment surface (36) at which the cylinder head module (35) is connectable to the respective cylinder head, **characterized in that** the piston rod (27, 27') bears against a plate (28, 28') by means of which in each case one pair of valve elements (29, 29') can be acted on so as to be movable counter to the spring forces in the valve opening direction,
wherein
the cylinder head module (35) is composed of multiple submodules which can be connected to one another and of which a first submodule is an electronics module which has the electronic control unit (1), a second submodule of the cylinder head module (35) is a hydraulics module (2) which has the hydraulic valve actuators and/or the control valves, wherein the hydraulics module (2) has, on its side facing toward the gas-exchange valves (33, 33'), recesses (32, 32') into which those regions of the gas-exchange valves (33, 33') which are averted from the combustion cylinder project.

2. Operating module according to Claim 1, **characterized in that** the cylinder head module has a common housing for accommodating the electronic control unit, the travel measurement means of the actuating piston and of the hydraulic valve actuators, and the control valves.

3. Operating module according to one of the preceding claims, **characterized in that** the electronic control unit (1) has an electrical amplifier (7) for amplifying the signals that activate the control valves.

4. Operating module according to one of the preceding claims, **characterized in that** the electronic control unit (1) has a DC-DC boost converter (3) which is connectable to a direct current source and by means of which the electrical amplifier (7) can be fed with direct current.

5. Operating module according to one of the preceding claims, **characterized in that** temperature signals and/or pressure signals and/or angular position signals of a crankshaft and/or stroke signals of the actuating pistons can be fed to the electronic control unit (1).

6. Operating module according to one of the preceding claims, **characterized in that** the electronic control unit (1) has a regulator unit (4) by means of which the valve state can be detected and/or the movement of the valve actuator can be regulated and/or the control valves in the form of solenoid valves can be activated.

7. Operating module according to Claim 6, **characterized in that**, from the working chamber (20, 20'), which can be charged with pressure in a deployment direction, of the valve actuator (21, 21'), a lubricating oil bore (31, 31') which has a throttle (30, 30') is led through the actuating piston (26, 26') and the piston rod (27, 27') to the outwardly projecting free end of the piston rod (27, 27').

8. Operating module according to one of the preceding claims, **characterized in that** the one or more hydraulic working chambers (20, 20') of the hydraulic valve actuator (21, 21') are connectable to a low-pressure by means of a preload valve (34).

9. Operating module according to one of the preceding claims, **characterized in that** the control valves for relieving the working chamber (20, 20') of the pressurized fluid are provided in a redundant arrangement.

10. Operating module according to one of the preceding claims, **characterized in that** the control valves are clocked switching valves.

11. Operating module according to one of the preceding claims, **characterized in that** the one or more hydraulic working chambers (20, 20') of the hydraulic adjuster (21, 21') are connectable in parallel, and irrespective of a stroke, to a feed line (24, 24') via a relief line (22, 22') which has a throttle (23, 23').

## Revendications

1. Module électro-hydraulique d'actionnement destiné à actionner des soupapes (33, 33') de renouvellement de gaz d'un moteur à combustion interne présentant une tête de cylindre dotée d'actionneurs hydrauliques (21, 21') de soupape qui possèdent chacun un piston d'actionnement (26, 26') agissant sur la soupape (33, 33') de renouvellement de gaz, guidé à déplacement dans un cylindre d'actionnement et présentant un espace hydraulique de travail (20, 20') délimité par le piston d'actionnement (26, 26'), un fluide sous pression pouvant être appliqué ou détendu par des soupapes de commande dans l'espace hydraulique de travail (20, 20'), suite à quoi un organe (29, 29') de soupape de l'une des soupapes (33, 33') de renouvellement de gaz peut être déplacé dans la direction d'ouverture de la soupape en opposition à des forces élastiques par le piston d'actionnement (26, 26'), l'organe (29, 29') de soupape de la soupape (33, 33') de renouvellement de gaz d'une tige de piston (27, 27') sortant du cylindre d'actionnement de l'actionneur de soupape (21, 21') et reliée au piston d'actionnement (26, 26') pouvant être sollicité dans la direction d'ouverture de la soupape et les soupapes de commande pouvant être commandées par une unité électronique de commande,
un module (35) de tête de cylindre formant un composant distinct étant associé à chaque cylindre de combustion du moteur à combustion interne, étant constitué de l'unité de commande (1) présentant les actionneurs hydrauliques de soupape et les soupapes de commande et présentant une surface de raccordement (36) par laquelle le module (35) de tête de cylindre peut être relié à la tête de cylindre concernée,
**caractérisé en ce que**
la tige de piston (27, 27') repose contre un plateau (28, 28') par l'intermédiaire duquel une paire d'organes (29, 29') de soupape peut être déplacée dans la direction d'ouverture de la soupape en opposition à des forces élastiques,
**en ce que** le module (35) de tête de cylindre est constitué de plusieurs modules partiels qui peuvent être reliés les uns aux autres et parmi lesquels un premier module partiel est un module électronique présentant l'unité de commande électronique (1), un deuxième module partiel du module (35) de tête de cylindre étant l'actionneur hydraulique de soupape et/ou le module hydraulique (2) présentant les soupapes de commande et
**en ce que** le module hydraulique (2) présente sur son côté tourné vers les soupapes (33, 33') de renouvellement de gaz des découpes (32, 32') dans lesquelles pénètrent les parties des soupapes (33, 33') de renouvellement de gaz non tournées vers le cylindre de combustion.

2. Module d'actionnement selon la revendication 1, **caractérisé en ce que** le module de tête de cylindre présente un boîtier commun qui reprend l'unité de commande électronique, la mesure de la course du piston d'actionnement, l'actionneur hydraulique de soupape ainsi que les soupapes de commande.

3. Module d'actionnement selon l'une des revendications précédentes, **caractérisé en ce que** l'unité électronique de commande (1) présente un amplificateur électrique (7) qui amplifie les signaux commandant les soupapes de commande.

4. Module d'actionnement selon l'une des revendications précédentes, **caractérisé en ce que** l'unité électronique de commande (1) présente un convertisseur DC-DC de rehaussement (3) qui peut être relié à une source de courant continu et par lequel l'amplificateur électrique (7) peut être alimenté en courant continu.

5. Module d'actionnement selon l'une des revendications précédentes, **caractérisé en ce que** des signaux de température, des signaux de pression, des signaux de position angulaire d'un arbre de vilebrequin et/ou les signaux de relèvement des pistons d'actionnement peuvent être amenés à l'unité électronique de commande (1).

6. Module d'actionnement selon l'une des revendications précédentes, **caractérisé en ce que** l'unité électronique de commande (1) présente une unité du régulateur (4) par laquelle l'état des soupapes peut être saisi, le déplacement de l'actionneur de soupape peut être régulé et/ou les soupapes de commande configurées comme soupapes magnétiques peuvent être commandées.

7. Module d'actionnement selon la revendication 6, **caractérisé en ce qu'**un alésage (31, 31') pour huile de lubrification présentant un étranglement (30, 30') partant de l'espace hydraulique de travail (20, 20'), apte à être sollicité en pression dans la direction de sortie, de l'actionneur de soupape (21, 21') traverse le piston d'actionnement (26, 26') et la tige de piston (27, 27') en direction de l'extrémité libre, débordant vers l'extérieur, de la tige de piston (27, 27').

8. Module d'actionnement selon l'une des revendications précédentes, **caractérisé en ce que** le ou les espaces hydrauliques de travail (20, 20') de l'actionneur de soupape (21, 21') peuvent être reliés à une basse pression par l'intermédiaire d'une soupape de précontrainte (34).

9. Module d'actionnement selon l'une des revendications précédentes, **caractérisé en ce que** les soupapes de commande sont disposées de manière redondante pour délester les espaces hydrauliques de travail (20, 20') de fluide sous pression.

10. Module d'actionnement selon l'une des revendications précédentes, **caractérisé en ce que** les soupapes de commande sont des soupapes de commutation cadencées.

11. Module d'actionnement selon l'une des revendications précédentes, **caractérisé en ce que** le ou les espaces hydrauliques de travail (20, 20') de du dispositif de réglage hgydraulique (21, 21') peuvent être raccordés en parallèle et indépendamment de leur course à un conduit d'alimentation (24, 24') par l'intermédiaire d'un conduit de délestage (22, 22') présentant un étranglement (23, 23').
